# EUROPÄISCHE PATENTSCHRIFT

(11) **EP 1 108 855 B1**
(45) Veröffentlichungstag und Bekanntmachung des Hinweises auf die Patenterteilung: **06.07.2005**
(21) Anmeldenummer: 00126769.9
(22) Anmeldetag: 06.12.2000
(51) Int. Cl.: E21D 11/38

(54) **Tragfähiges Dichtgewölbe für die Abdichtung unterirdischer Tunnelbauten**
Self-supporting waterproof vault for tunnel lining
Voûte étanche et autoportante pour l'étanchement des tunnels souterrains

(30) Priorität: 16.12.1999 CH 230999
(43) Veröffentlichungstag der Anmeldung: 20.06.2001
(73) Patentinhaber: Valplast AG, 3942 Niedergesteln (CH)
(72) Erfinder: Pfammatter, Urban, 3942 Niedergesteln (CH); Pfammatter, Charly, 3942 Niedergesteln (CH); Pfammatter, Josef, 3942 Niedergesteln (CH)
(74) Vertreter: Blum, Rudolf Emil Ernst

(56) Entgegenhaltungen:
- EP-A- 0 725 185
- WO-A-91/13239
- AT-B- 351 073
- DE-A- 1 940 050
- DE-A- 2 432 649
- DE-A- 3 223 330
- DE-A- 4 225 883
- GB-A- 2 325 946
- US-A- 4 940 360
- US-A- 5 470 178

## Beschreibung

Die vorliegende Erfindung betrifft ein Verfahren zum Erstellen von abgedichteten unterirdischen Tunnelbauten, die Anwendung des Verfahrens sowie abgedichtete unterirdische Tunnelbauten gemäss den Oberbegriffen der unabhängigen Ansprüche.

Unterirdische Tunnelbauten dienen in den meisten Fällen Transportzwecken und kommen bevorzugt dort zum Einsatz, wo bestimmte Transportkapazitäten mit oberirdischen Mitteln nicht oder nur in unwirtschaftlicher Art und Weise bereitgestellt werden können. Dieses trifft insbesondere dann zu, wenn es darum geht, mit Strassen- oder Schienenfahrzeugen geographische Hindernisse, wie z.B. Gebirge, zu durchqueren. Da die Kosten für die Erstellung von Eisenbahn- und Strassentunneln erheblich sind und Wartungsarbeiten oft mit einem Nutzungsausfall einhergehen, werden sehr hohe Anforderung an die Haltbarkeit solcher Bauwerke gestellt. Einen zentralen Punkt stellt vor diesem Hintergrund die Abdichtung des Tunnelinnenbereichs gegen aus dem Berg austretendes Wasser und gegebenenfalls die sichere Ableitung dieses Wassers dar.

In frühen Zeiten des Tunnelbaus wurde nach dem Gesteinsausbruch das Tunnelgewölbe aus einzelnen Mauersteinen im ausgebrochenen Hohlraum erstellt und dessen Aussenfläche sodann mit einer Mörtelschicht abgedichtet. Der zwischen dem Fels und der Mörtelschicht befindliche Hohlraum wurde mit einer Schüttung aus Gesteinsgeröll aufgefüllt und diente als zuverlässiger Drainageraum zur Ableitung und Druckentlastung des aus dem Berg austretenden Wassers. Das Gesteinsgeröll diente zudem als Sicherung des Hohlraums gegen herabstürzendes Gestein und zur Übertragung von Gebirgsdruck auf das Mauerwerk-Gewölbe.

Das Aufkommen von Beton und von Kunststoffen als Werkstoffe im Tunnelbau hat diese Bauweise verdrängt. Heute werden verschiedene andere Bauweisen praktiziert.

So hat sich bei Tunnelbauten mit betonierter Innenschale durchgesetzt, nach dem Gesteinsausbruch durch Bohren oder Sprengen in einem zweiten Schritt eine Rundumsicherung gegen herabstürzendes Gestein durch Aufbringen von Spritzbeton auf den Fels oder durch Aufstellen von Tübbingringen im Felsausbruch zu erstellen, in einem dritten Schritt die Abdichtungsbahn von innen her auf diese Rundumsicherung aufzubringen und sodann in einem vierten Schritt die Innenschale angrenzend an die Innenseite der Abdichtungsbahn zu betonieren, in welcher später die Geleise oder die Fahrbahnen verlaufen. Beim Erstellen druckwasserentlasteter Abdichtungen wird zwischen der Rundumsicherung und der Abdichtungsbahn zusätzlich ein Vliesgewebe oder eine Drainagematte als Drainageschicht angeordnet, welches oder welche beim anschliessenden Giessen der Innenschale auf eine Stärke von wenigen Millimetern verdichtet wird. Während diese Drainageschicht im Neuzustand ausreichend ist, um das aus dem Fels austretende Wasser sicher abzuleiten und somit auch die Druckentlastung sicherzustellen, kann es im Laufe der Zeit zum Auswaschen von Kalk und anderen Bestandteilen aus dem Fels und dem Beton der Rundumsicherung und infolge dessen zu einer Verstopfung der Drainageschicht kommen. Diese auch als Versinterungsvorgang bezeichnete Verstopfung führt zu einer Einschränkung oder gar zum Verlust der Fähigkeit der Drainageschicht, Wasser abzuleiten, wodurch es zu einem Wasserdruckaufbau des aus dem Fels austretenden Wassers kommen kann. Dieses wiederum kann zum Versagen der Tunnelabdichtung und/oder zu Schäden an der Tragkonstruktion und an anderen wichtigen Elementen des Tunnels führen. Das Erstellen einer dauerhaften druckwasserhaltenden Abdichtung ist auf diese Weise praktisch nicht oder nur mit grossem Aufwand bei geringen Bergwasserdrücken möglich, da bereits geringste Verletzungen der Abdichtungsbahn, z.B. während der Tunnelbauarbeiten oder durch sich im Laufe der Zeit setzendes Gesteinsmaterial zu Wassereinbrüchen und damit zu grossflächigen Vernässungen auf der Trockenseite der Abdichtungsbahn führen. Auch sind die Kosten für die Rundumsicherung aus Spritzbeton oder aus Tübbingelementen erheblich.

Bei Tunnelbauten ohne betonierte Innenschale wird in vielen Fällen nach dem Gesteinsausbruch im ausgebrochenen Hohlraum ein selbstragendes Gewölbe aus Isolationselementen erstellt, welches dem Schutz des Tunnelinnenraums vor Wasser und vor herabfallenden Gesteinsbrocken dient und zudem eine Frosteinwirkung an den Ausbruchflächen verhindert. Solche Bauweisen sind z.B. in GB 2 325 946 und WO 91/13239 beschrieben und weisen den Nachteil auf, dass die der Abdichtung dienenden Isolationselemente praktisch ungeschützt der Einwirkung durch herabfallendes Gestein ausgesetzt sind, wodurch sie nach relativ kurzer Zeit undicht werden können und dann ersetzt werden müssen. Zudem ist das Erstellen von druckwasserhaltenden Tunnelbauten mit dieser Bauweise praktisch nicht möglich.

In US 4 940 360 wird ein Tunnelbau der zuvor erwähnten Art beschrieben, bei welchem zwecks Verhinderung eines Herabstürzens von Gesteinsbrocken der Zwischenraum zwischen der Ausbruchoberfläche und den Isolationselementen mit einem leichten, chemisch abbindenden Füllmaterial verfüllt wird. Vorgängig zum Einbringen des Füllmaterials wird die Ausbruchoberfläche mit einem Trennmittels behandelt, so dass sich nach dem Aushärten und des damit verbundenen Schrumpfens der Füllmaterials zwischen der Ausbruchoberfläche und dem ausgehärteten Füllmaterial ein Drainagespalt bildet. Da dieser Spalt jedoch lediglich durch die Volumenschrumpfung des Füllmaterials beim Aushärten erzeugt wird, ist dieser Spalt relativ schmal, so dass es mit der Zeit zu einer Verstopfung des Drainagespalts und dadurch zu einem Druckaufbau und einem Undichtwerden der Tunnelabdichtung kommen kann. Zudem sind geeignete Füllmaterialien relativ teuer.

DE 1 940 050 beschreibt ein Verfahren, bei welchem nach dem Gesteinsausbruch und einem allfälligen Sichern kritischer Stellen mit Spritzbeton im ausgebrochenen Hohlraum ein selbstragendes Gewölbe aus Metall-Kunststoff-Verbundplatten erstellt wird. Sodann wird der Zwischenraum zwischen der Ausbruchoberfläche und dem Gewölbe unter vorübergehender Abstützung des Gewölbes mit Beton verfüllt, wodurch ein Tunnelbau mit einem tragenden Betongewölbe entsteht. Das Gewölbe aus Metall-Kunststoff-Verbundplatten bildet anschliessend die Innenauskleidung des Tunnels. Ein Erstellen von drainierenden Tunnelbauten ist mit diesem Verfahren nicht möglich.

Es stellt sich daher die Aufgabe, Verfahren zum Erstellen von Tunnelbauten und Tunnelbauten zur Verfügung zu stellen, welche die zuvor genannten Nachteile des Standes der Technik nicht aufweisen oder weitestgehend vermeiden.

Diese Aufgabe wird von dem Verfahren und den Tunnelbauten gemäss den unabhängigen Ansprüchen gelöst.

In einer bevorzugten Ausführung der Erfindung umfasst das Verfahren zum Erstellen von abgedichteten unterirdischen Tunnelbauten das Erzeugen eines Hohlraums in einer unterirdischen Umgebung, wie z.B. Felsgestein, durch Sprengausbruch, durch Bohren oder mit einer anderen Ausbruchmethode, und das anschliessende Erstellen eines tragfähigen Dichtgewölbes aus einem wasserundurchlässigen und zumindest teilweise flexiblen und im wesentlichen formstabilen Werkstoff in diesem ausgebrochenen Raum. Das Dichtgewölbe wird dabei beabstandet von den Begrenzungen des durch Ausbruch erzeugten unterirdischen Hohlraums angeordnet, so dass sich ein Raum zwischen Dichtgewölbe und Ausbruchsbegrenzung ergibt. Auf diese Weise wird die Rundumsicherung und die Tunnelabdichtung in einem Arbeitsgang erstellt. In einem weiteren Verfahrensschritt wird dieser Raum mit einem druckbeständigen Füllmaterial mit guter Wasserdurchlässigkeit, z.B. eine Schüttung aus losem Material wie Kies, Felssplit oder Geröll, verfüllt, wodurch sich der Gebirgsdruck gleichmässig auf das Dichtgewölbe verteilen lässt und sich die Gefahr einer späteren Verletzung der Abdichtung durch herabstürzendes bzw. sich setzendes Gesteinsmaterial deutlich herabsetzen lässt, was bei druckwasserhaltenden Abdichtungen besonders erstrebenswert ist. Bei drainierenden Tunnelbauten kann der verfüllte Raum als Drainageraum zur sicheren Ableitung und Druckentlastung des aus dem Gestein austretenden Wassers dienen. Unter einem Tunnelbau werden alle unterirdischen Bauwerke verstanden, die über eine ausgeprägte Längserstreckung verfügen. Dieses können neben Durchgangstunnelbauten wie z.B. Strassen- und Eisenbahntunneln auch unterirdisch endende Tunnelbauten sein, welche zudem auch anderen Zwecken als Transportzwecken dienen können. Als tragfähig ist ein Gewölbe dann anzusehen, wenn es geeignet ist, als Rundumsicherung sich von den Ausbruchsbegrenzungen lösendes Material wie z.B. Felsbrocken abzufangen und gegebenenfalls eine Füllschicht aus sauberem Felssplit, Geröll oder Kies zu tragen. Unter einem zumindest teilweise flexiblen und im wesentlichen formstabilen Werkstoff werden Werkstoffe und Verbundwerkstoffe verstanden, welche sich in einer plattenförmigen Ausbildung unter Kraftaufwendung verformen, insbesondere verwölben lassen, und welche in einer solchen Ausbildung eine Tragstruktur darstellen, die in der Lage ist, neben ihrem Eigengewicht noch weitere von aussen angreifenden Lasten zu tragen. Mit dem erfindungsgemässen Verfahren lassen sich auf kostengünstige Weise Tunnelbauten mit einer sicheren Abdichtung und gegebenenfalls mit einer auch langfristig zuverlässigen Druckwasserentlastung erstellen.

Wird das Dichtgewölbe derartig ausgeführt, dass es sowohl in Umfangsrichtung als auch in Richtung der Längserstreckung des zu erstellenden Tunnelbaus geschlossen und dicht ist, kann auch bei nicht vorhandener Druckentlastung oder bei einer Verstopfung etwaiger vorhandener Drainageräume bzw. -leitungen kein Wasser in den Innenraum des Dichtgewölbes und damit in den Innenraum des Tunnelbaus gelangen.

Besonders vorteilhaft ist es, wenn zwischen dem Dichtgewölbe und den Begrenzungen des Hohlraums auf zusätzliche tragfähige Sicherungsgewölbe, insbesondere auf Tübbingelemente und/oder sich in die Bereiche der Seitenwände erstreckende Beton- oder Spritzbetongewölbe verzichtet wird, was durch die Erfindung ermöglicht wird, da hierdurch sowohl Kosten für Material und Arbeit sowie Zeit eingespart werden können. Wird ein druckwasserentlastetes Dichtgewölbe erstellt, so ist dies besonders vorteilhaft, da hierdurch die Einbringung von verstopfungsfördernden Fremdsubstanzen in den Drainagezufluss im wesentlichen verhindert werden kann. Eine ausschliesslich im Bereich der Hohlraumdecke aus Spritzbeton ausgeführte Kopfsicherung kann durch Vorschriften vorgegeben sein und stellt kein sich auf die Seitenwände erstreckendes Spritzbetongewölbe dar.

In einer weiteren bevorzugten Ausführung wird im Anschluss an das Erstellen des Dichtgewölbes in dem von diesem Dichtgewölbe umschlossenen Raum eine Innenschale, insbesondere eine Innenschale aus Beton, erstellt. Aus Gründen der Betriebssicherheit weist diese Innenschale eine wesentlich höhere Traglastreserve auf als das Dichtgewölbe und ist daher in der Lage, auch erhöhte Gebirgslasten, welche z.B. mit der Zeit durch Setzungen im Gestein auftreten können, und, bei druckwasserhaltenden Dichtgewölben, den Gebirgswasserdruck, zu ertragen.

Mit Vorteil wird die Innenseite des Dichtgewölbes als äussere Verschalung für das Giessen einer Innenschale aus Beton verwendet, was zu einer Vereinfachung und zu Materialeinsparungen beim Einschalen führt. In diesem Fall übernimmt bzw. ergänzt die Innenschale nach dem Aushärten des sie bildenden Betons die Tragfunktionen des Dichtgewölbes.

Das Einbringen des Füllmaterials in den Raum zwischen Ausbruchoberfläche und Dichtgewölbe erfolgt bevorzugterweise vorgängig zum Erstellen der Innenschale.

In noch einer bevorzugten Ausführung wird das Dichtgewölbe mit zusätzlichen, im wesentlichen punktuell und/oder linienförmig angreifenden Verstärkungen versehen, wobei vorzugsweise im Innenraum des Dichtgewölbes angebrachte Tragwerke, insbesondere Verstärkungsfachwerke, Verstärkungsringe, Verstärkungsbögen und/oder Gitterwerke, wie z.B. Gittermatten aus Stahl, verwendet werden, die eine nur unwesentliche Verkleinerung des Lichtraumprofils bewirken. Auch ist es bevorzugt, zur Verstärkung Zuganker in dem den Felsausbruch umgebenden Gestein zu befestigen und mit dem Dichtgewölbe zu verbinden. Besonders vorteilhaft ist es, die Zuganker mit im Innenraum des Dichtgewölbes angeordneten Verstärkungsmitteln zu verbinden, derart, dass diese zusammen eine Verstärkung bilden. Die verwendeten Zuganker sind mit Vorteil derartig ausgebildet, dass das die Zugkräfte aufnehmende Element in einer mit dem Dichtgewölbe wasserdicht verbundenen Hülse angeordnet ist, so dass hierdurch keine Beeinträchtigung der Abdichtungsfunktion resultiert. Für druckwasserhaltende Abdichtungen ist eine Abdichtung etwaiger durch das Dichtgewölbe hindurchtretender Zuganker gegenüber dem Gewölbe zwingend notwendig. Derartige Befestigungselemente sind kommerziell erhältlich. Es ist jedoch ebenso möglich, andere Befestigungselemente zu verwenden und lediglich den Durchtritt des Zugankers durch das Dichtgewölbe abzudichten. Je nach Anwendung und Gewölbegrösse kann durch Verwendung von Verstärkungsmitteln die Dicke des Dichtgewölbes reduziert werden oder aber dessen Tragfähigkeit an bestimmte Erfordernisse, wie z.B. dicke Füllmaterialschichten zwischen Dichtgewölbe und der Begrenzung des Hohlraums im Fels, angepasst werden.

Werden Mittel zur Verstärkung des Dichtgewölbes verwendet, so ist es bevorzugt, im Anschluss an das Einbringen des Füllmaterials eine Verpressung desselben durch Bewegen des Dichtgewölbes in Richtung auf die Begrenzung des unterirdischen Hohlraums zu mit Hilfe der Verstärkungsmittel vorzunehmen, was mit Vorteil durch Spreizen oder Anheben von im Dichtgewölbe angeordneten Verstärkungsmitteln, wie z.B. Verstärkungsbögen oder Drahtgittern, und/oder durch ein Anziehen von zwischen dem Dichtgewölbe und der Begrenzung des Hohlraums angeordneten zugankern erfolgt.

Bevorzugterweise wird das Dichtgewölbe mit zusätzlichen Zuführungsmitteln zum nachträglichen Zuführen von flüssigem oder pastösem Material in den Bereich zwischen dem Dichtgewölbe und den Begrenzungen des Hohlraums versehen, wobei diese ausgestaltet sind um die Zuführung vom Innenraum des fertig erstellten Tunnelbaus her zu ermöglichen. Mit Vorteil sind diese Zuführungsmittel als Verpressstutzen ausgebildet, welche sich radial durch eine etwaige Innenschale des Tunnels hindurch erstrecken. Sollte es nach einer gewissen Zeit zu Undichtigkeiten kommen oder eine weitere Verfestigung des Aussenbereichs des Tunnelbaus wünschenswert erscheinen, lassen sich eine Zementsuspension, Mörtel oder eine oder mehrere andere dichtende Substanzen durch diese Zuführmittel zuführen und sich der Bereich zwischen Dichtgewölbe und der Begrenzung des Hohlraums hierdurch verpressen und abdichten.

Auch ist es bevorzugt, das Gewölbe aus einem mindestens teilweise durchscheinenden Werkstoff herzustellen, da dieser eine einfache visuelle Erfolgskontrolle beim Einbringen des Füllmaterials in den Raum zwischen Dichtgewölbe und Hohlraumbegrenzung ermöglicht.

Vorteilhafterweise wird das Dichtgewölbe aus einem zumindest teilweise flexiblen und im wesentlichen formstabilen Plattenwerkstoff erstellt, d.h. aus mindestens einer Werkstoffplatte. Unter einem zumindest teilweise flexiblen und im wesentlichen formstabilen Plattenwerkstoff werden Werkstoffplatten und Verbundwerkstoffplatten verstanden, welche sich nur unter Kraftaufwendung verformen, insbesondere verwölben lassen, und welche eine Tragstruktur darstellen, die in der Lage ist, neben ihrem Eigengewicht noch weitere von aussen angreifenden Lasten zu tragen. Die Plattendicke wird bevorzugterweise derartig gewählt, dass eine gute Tragfähigkeit auch bei grösseren Gewölben sichergestellt wird und die Möglichkeit einer mechanischen Zerstörung der Abdichtung sowohl bei der Montage als auch durch spätere Einwirkung infolge von Druckkräften, Setzungen und Steinschlag gering ist. Insbesondere bei der Erstellung von druckwasserhaltenden Dichtgewölben wird die Plattendicke schon aus Gründen der Verletzungsgefahr durch mechanische Einwirkung bevorzugterweise dicker als 4 mm, noch bevorzugter dicker als 8 mm gewählt.

In einer bevorzugten Ausführung wird das Dichtgewölbe aus einem Kunststoffplattenwerkstoff erstellt, wodurch es möglich wird, günstige und wartungsfreie Dichtgewölbe mit einem geringen Eigengewicht und einer hohen Lebensdauer zu erhalten. Bevorzugt sind thermoplastische Kunststoffplattenwerkstoffe, da sich diese auf einfache und zuverlässige Weise durch Schweissen miteinander und/oder mit anderen Elementen aus einem ähnlichen thermoplastischen Material verbinden lassen und auf diese Weise dichte Verbindungen erzielt werden.

In einer bevorzugten Ausführung der Erfindung werden zur Bildung des Dichtgewölbes mehrere Kunststoffplatten miteinander verschweisst. In einer weiteren vorteilhaften Ausführung werden zur Bildung des Dichtgewölbes mehrere Kunststoffplatten an ihren in Erstreckungsrichtung des Tunnelbaus orientierten und aneinandergrenzenden Begrenzungskanten zu Dichtgewölbebögen verschweisst und die in Erstreckungsrichtung des Tunnelbaus hintereinander angeordneten Dichtgewölbebögen an ihren sich gegenüberliegenden Begrenzungskanten durch Steckverbindungen miteinander verbunden. Diese Steckverbindungen können von Profilen gebildet werden, in welche die Begrenzungskanten der die Gewölbebögen bildenden Kunststoffplatten eingesteckt werden. Die Profile können zudem Dicht- und Befestigungselemente wie z.B. Dichtlippen, Klemmkanten, Verzahnungen usw. aufweisen. Auch ist es denkbar, die Profile nach dem Einstecken mit den Kunststoffplatten zu verschweissen oder beim oder nach dem Einstecken zu verkleben, was insbesondere bei der Erstellung druckwasserhaltender Dichtgewölbe erforderlich ist. Durch Erstellung des Dichtgewölbes aus mehreren Platten ergibt sich der Vorteil, dass die Grösse der zu verarbeitenden Platten unabhängig von der Gewölbegrösse wählbar ist und an die Transportmöglichkeiten und die Platzverhältnisse auf der Tunnelbaustelle angepasst werden kann. Die Verwendung von Steckprofilen erleichtert die Ausrichtung der Gewölbebögen zueinander und ermöglicht zudem eine gegen Sickerwasser dichte Verbindung der Gewölbebögen auch bei unregelmässigen Begrenzungskanten und bei ungleichmässigen Abständen zwischen den Begrenzungskanten der zu verbindenden Gewölbebögen, was für druckwasserentlastete Abdichtungen ausreichend ist. Es ist jedoch auch möglich, die in Erstreckungsrichtung des Tunnelbaus hintereinander angeordneten Dichtgewölbebögen an ihren sich gegenüberliegenden Begrenzungskanten auch ohne ein vorheriges Zusammenstecken durch Verschweissen miteinander zu verbinden.

In noch einer bevorzugten Ausführung wird ein Plattenwerkstoff zur Bildung des Dichtgewölbes verwendet, der auf seiner der Begrenzung des unterirdischen Hohlraums zugewandten Seite Abstandhalter aufweist. Diese sind mit Vorteil als Abstandsstege oder Abstandsstützen ausgebildet, bevorzugterweise aus dem gleichen Material wie der Plattenwerkstoff und vorzugsweise einstückig mit diesem ausgebildet. Die Verwendung solcher Plattenwerkstoffe mit Abstandhaltern stellt sicher, dass bei relativ gleichmässigen Hohlraumbegrenzungen, wie sie beispielsweise beim Ausbruch bestimmter Gesteine mit Tunnelbohrmaschinen entstehen, in allen Bereichen ein Mindestabstand zwischen dem Dichtgewölbe und der Begrenzung des unterirdischen Hohlraums als Füllraum und/oder Drainageraum erhalten bleibt.

In einer weiteren bevorzugten Ausführungsform wird das Dichtgewölbe durch Extrusion des dieses bildenden Werkstoffs im unterirdischen Hohlraum erstellt. Hierzu weist der Austritt der Extrudierdüse im wesentlichen das Profil des Dichtgewölbes quer zu dessen grösster Erstreckung auf. Es ist jedoch ebenso denkbar, mehrere Teilprofilstücke mit getrennten Extrudierdüsen herzustellen und diese sodann durch eine geeignete Methode, z.B. Verschweissen oder Kleben zu verbinden. Das Erzeugen eines Dichtgewölbes durch Extrudieren eines Werkstoffs im unterirdischen Hohlraum ergibt den Vorteil, dass ein Transport von sperrigen Werkstoffplatten entfällt und ein automatisiertes Erstellen des Dichtgewölbes möglich wird. Auch lassen sich auf diese Weise sehr lange Dichtgewölbe einstückig ausführen.

Weitere bevorzugte Ausführungen der Erfindung ergeben sich aus den abhängigen Ansprüchen sowie aus der nun folgenden Beschreibung anhand der Figuren. Dabei zeigen:
Fig. 1a einen Schnitt durch einen Tunnelbau mit druckwasserentlastetem Dichtgewölbe, vor dem Verfüllen des Zwischenraumes zwischen dem Dichtgewölbe und den Ausbruchbegrenzungen, quer zu dessen grösster Erstreckung;
Fig. 1b einen Schnitt durch die Tunnelsohle des Tunnelbaus aus Fig. 1 im Falle der Ausbildung des Dichtgewölbes als druckwasserhaltendes Dichtgewölbe;
Fig. 2 einen Schnitt durch eine Steckverbindung zweier Dichtgewölbebögen eines erfindungsgemässen Tunnelbaus mit druckwasserentlastetem Dichtgewölbe in Richtung dessen grösster Erstreckung;
Fig. 3 einen Schnitt durch einen Tunnelbau mit einem druckwasserentlasteten Dichtgewölbe mit Verstärkungsbögen, vor dem Verfüllen des Zwischenraumes zwischen dem Dichtgewölbe und den Ausbruchbegrenzungen, quer zu dessen grösster Erstreckung;
Fig. 4 einen Schnitt durch einen Tunnelbau mit einem druckwasserentlasteten Dichtgewölbe mit Felsankern, vor dem Verfüllen des Zwischenraumes zwischen dem Dichtgewölbe und den Ausbruchbegrenzungen, quer zu dessen grösster Erstreckung;
Fig. 5 einen Schnitt durch einen erfindungsgemässen Tunnelbau mit einem druckwasserentlasteten Dichtgewölbe und mit einer Innenschale aus Beton quer zu dessen grösster Erstreckung;
Fig. 6 einen Schnitt durch die Wand eines druckwasserhaltenden Tunnelbaus mit Innenschale aus Beton und eine verpressten Mörtelfüllung zwischen Dichtgewölbe und Ausbruchsbegrenzung.

In Fig. 1a ist ein Schnitt durch einen Tunnelbau gezeigt, der sich durch Ausführen der ersten zwei Verfahrensschritte des erfindungsgemässen Verfahrens erstellen lässt. In einem ersten Schritt wird ein unterirdischer Hohlraum 1 erzeugt. Das dargestellte Beispiel zeigt einen durch Sprengausbruch in Felsgestein 2 erzeugten Hohlraum 1, bei dem die Begrenzungen 3 infolge der Ausbruchmethode sehr unregelmässig sind. Es ist jedoch ebenso vorgesehen, den Hohlraum 1 durch Bohren oder mit anderen Ausbruchmethoden zu erstellen, wodurch Hohlräume mit wesentlich regelmässigeren Begrenzungen 3 entstehen. Auch wenn in der hier dargelegten Beschreibung von Felsgestein 2 die Rede ist, so kann der Hohlraum 1 auch in allen anderen Umgebungen gebildet werden, welche die Bildung eines sich zumindestens vorübergehend selbsttragenden Hohlraums 1 zulassen. Nachdem ein solcher Hohlraum 1 erzeugt ist und der Boden 4 des Hohlraums 1 zur Ermöglichung weiterführender Arbeiten vorbereitet wurde, werden tragfähige, wasserundurchlässige Gewölbebögen 5 durch Zusammenschweissen von Kunststoffplatten 6a, 6b, 6c an ihren in Erstreckungsrichtung des Tunnelbaus orientierten und aneinander angrenzenden Begrenzungskanten im Hohlraum 1 erstellt. Die Schweissnähte 7 ergeben eine stabile und wasserdichte Verbindung zwischen den Platten 6a, 6b, 6c. Die Verbindung der in Erstreckungsrichtung des Tunnelbaus hintereinander angeordneten Gewölbebögen 5 untereinander kann ebenfalls durch Verschweissung oder auch durch Verklebung, durch Klemmverbindungen und/oder durch Steckverbindungen ausgeführt werden. Ausserhalb des Dichtgewölbes 5 in Erstreckungsrichtung des Tunnels können, wie im vorliegenden Fall eines drainierenden Tunnelbaus, Drainageleitungen 8 und/oder Ableitungskanäle zum kontrollierten Abführen des aus dem Felsgestein 2 ausgetretenen und vom Dichtgewölbe 5 abgeleiteten Wassers angeordnet sein. Durch Verfüllen des Zwischenraumes zwischen den Begrenzungen 3 und dem Dichtgewölbe 5 mit einem druckbeständigen Füllmaterial mit guter Wasserdurchlässigkeit würde das erfindungsgemässe Verfahren ausgeführt und es würde ein erfindungsgemässer Tunnelbau entstehen.

Fig. 1 b zeigt den Aufbau der Tunnelsohle des Tunnelbaus aus Fig. 1a in dem Fall, dass der Tunnelbau ein druckwasserhaltender Tunnelbau mit einem druckwasserhaltenden Dichtgewölbe 5 ist. Wie in dieser Darstellung deutlich zu erkennen ist, erstreckt sich das druckwasserhaltende Dichtgewölbe 5 auch über den Bereich der Tunnelsohle und umschliesst den Tunnelinnenraum mit dem darin befindlichen Tunnelboden 4 vollständig und dicht, so dass ein Eindringen von Wasser in den Tunnelinnenraum auch bei behindertem Wasserabfluss und daraus resultierendem ansteigendem Wasserstand und/oder Druckaufbau verhindert wird. Bei einer derartigen Ausgestaltung des Dichtgewölbes 5 kann es durchaus gewünscht sein, vollständig auf ausserhalb des Gewölbes liegende Ableitungsleitungen 8 zu verzichten, um Kosten für Installation und Unterhalt zu Sparen, um ein Auslaugen des Gebirges zu verhindern und/oder um bestehende hydrologische Verhältnisse nicht zu beeinträchtigen.

Die Verbindung von zwei hintereinander angeordneten Dichtgewölbebögen 5 eines druckwasserentlasteten Dichtgewölbes eines erfindungsgemässen Tunnelbaus mittels eines Steckprofils ist in Fig. 2 dargestellt. Wie zu ersehen ist, werden die Begrenzungskanten der die Gewölbebögen 5 bildenden Kunststoffplatten 6 in die sich gegenüberliegenden Nuten eines Profils 9 eingesteckt, wodurch die Begrenzungskanten zueinander ausgerichtet und miteinander derartig verbunden werden, dass von aussen zufliessendes Sickerwasser abgeleitet wird und nicht in den von den Dichtgewölbebögen gebildeten Innenraum gelangen kann. Soll die Steckverbindung zudem auch Zugkräfte übertragen können, so ist es vorgesehen, die Profilleiste 9 durch kraftschlüssige und/oder formschlüssige Befestigungselemente, wie z.B. Klemmkanten und/oder Verzahnungen, zu ergänzen. Auch ist es denkbar, zusätzliche Dichtelemente, wie z.B. Dichtlippen, zu ergänzen. Auch ist es vorgesehen, das Profil 9 mit den die Gewölbebögen bildenden Kunststoffplatten 6 zu verschweissen oder zu verkleben, was insbesondere dann erforderlich ist, wenn auf diese Weise ein druckwasserhaltendes Dichtgewölbe 5 gebildet werden soll. Das so gebildete Dichtgewölbe 5 dient zum einen der Abdichtung des Tunnelinnenraums gegen das Eindringen von Wasser und zum anderen als Rundumsicherung gegen herabfallendes Gestein. Das Dichtgewölbe 5 nimmt somit eine Doppelfunktion war und macht eine Felssicherung durch Aufbringen von Spritzbeton auf grosse Teile der Begrenzungsflächen 3 oder durch Erstellen von Tübbingringen vorgängig zum Abdichten überflüssig, wodurch der beim Stand der Technik erforderliche separate Arbeitsschritt des vorgängigen Erstellens einer Rundumsicherung entfällt. Wie ebenfalls aus Fig. 2 ersichtlich ist, werden mit Vorteil Plattenwerkstoffe verwendet, die auf der Seite, welche beim Erstellen des Gewölbes nach aussen zu liegen kommt, Abstandhalter aufweisen. Die hier dargestellten Kunststoffplatten 6 weisen an ihrer der Begrenzung 3 des Hohlraums 1 zugewandten Seite Abstandsstege 10 auf, welche aus dem gleichen Material wie die Platten 6 hergestellt sind und einstückig mit diesen ausgebildet sind. Neben diesen in eingebautem Zustand radial verlaufenden Stegen 10 sind aber auch punktuelle Abstützungen, wie z.B. feste oder aufsteckbare Stützböcke, aus dem gleichen oder aus einem anderen Material, denkbar. Auf diese Weise kann sichergestellt werden, dass zwischen Dichtgewölbe 5 und der Begrenzung 3 des Hohlraums 1 überall ein durch die Abstandhalter vorgegebener Mindestabstand als Drainage- oder gegebenenfalls als Verpresshohlraum vorhanden ist.

Soll die Tragfähigkeit und/oder Formstabilität des Dichtgewölbes 5 verbessert werden, beispielsweise um stärkere Füllschichten oder Verpressschichten aus schwerem Material wie z.B. Felssplit, Geröll, oder Mörtel zu tragen, so sind punktuell und/oder linienförmig am Dichtgewölbe 5 angreifende Verstärkungsmittel vorgesehen.

Fig. 3 zeigt einen Schnitt durch einen weiteren Tunnelbau, der sich durch Ausführen der ersten zwei Verfahrensschritte des erfindungsgemässen Verfahrens erstellen lässt. Das Dichtgewölbe 5 ist im vorliegenden Fall mit einem in dessen Innenraum angeordneten Verstärkungsbogen 11 verstärkt, der im wesentlichen entlang einer Umfangslinie innen am Gewölbe 5 anliegt. Der hier dargestellte Verstärkungsbogen 11 ist aus einem Metallprofilmaterial hergestellt, er kann jedoch ebenso als Fachwerkbogen ausgebildet sein. Auch ist es denkbar, die Verstärkungsmittel sowohl einstückig als auch mehrstückig auszubilden. Generell sind alle punktuell und/oder linienförmig angreifenden Verstärkungsmittel geeignet, welche sich auf einfache Weise im Innenraum des Dichtgewölbes 5 erstellen lassen und nur eine geringfügige Verkleinerung des Lichtraumprofils des Dichtgewölbes 5 hervorrufen. Hierzu zählen unter anderem auch Drahtgitterkonstruktionen, welche zudem bei der Erstellung einer Betoninnenschale als Armierung dienen können. Die Verstärkungsmittel können auch zusätzliche Vorrichtungen zum Anheben oder Spreizen des Dichtgewölbes umfassen, was insbesondere dann von Vorteil ist, wenn es darum geht, die nach dem Ausführen des dritten Schrittes des erfindungsgemässen Verfahrens das Dichtgewölbe umgebende Schicht aus Füllmaterial gegen das Felsgestein zu pressen. Die in Fig. 3 gezeigten Druckelemente 12 erlauben im vorliegenden Fall eines druckwasserentlasteten, im Bereich der Tunnelsohle geöffneten Dichtgewölbes ein Spreizen und Anheben des Verstärkungsbogens 11 und damit auch des Dichtgewölbes 5.

In Fig. 4 zeigt einen Schnitt durch noch einen Tunnelbau, der sich durch Ausführen der ersten zwei Verfahrensschritte des erfindungsgemässen Verfahrens erstellen lässt. Das Dichtgewölbe 5 weist im diesem Fall als Verstärkungsmittel Zuganker 13 auf, die im Felsgestein 2 befestigt und mit dem Gewölbe 5 verbunden sind. Bei den verwendeten Zugankern 13 handelt es sich z.B. um kommerziell erhältliche Befestigungselemente, welche aus einer Kunststoffhülse mit einem Dichtflansch und einer in ihrem Zentrum angeordneten Gewindestange mit einem Widerlagerelement, wie z.B. einer Mutter, bestehen. Das Befestigungselement wird durch ein Loch im Dichtgewölbe 5 hindurch in ein Bohrloch im Felsgestein 2 eingebracht und in diesem durch Klebung, Betonieren oder Spreizung befestigt. Der Dichtflansch der Hülse wird an der Innenseite des Gewölbes 5 zur Abdichtung mit dem Gewölbe 5 verbunden, z.B. durch Kleben oder Verschweissen. Die aus dem Dichtflansch der Hülse in den abgedichteten Innenraum des Gewölbes 5 eintretende Gewindestange mit ihrem gegen die Innenfläche des Dichtgewölbes 5 angreifenden Widerlagerelement dient sodann als punktuell angreifendes Verstärkungselement und ermöglicht zudem eine gewisse radiale Positionierung des Dichtgewölbes 5 im Hohlraum 1. Auch ist es auf diese Weise bei dem gezeigten Dichtgewölbe möglich, die nach dem Ausführen des dritten Schrittes des erfindungsgemässen Verfahrens zwischen Dichtgewölbe 5 und Hohlraumbegrenzung 3 angeordnete Schicht aus Füllmaterial durch Anziehen des Widerlagerelements in Richtung zur Hohlraumbegrenzung 3 hin zu verpressen.

In dem in Fig. 2 dargestellten Beispiel weist das Dichtgewölbe sowohl in seinem Innenraum angeordnete Drahtgitter 16 aus Stahldraht als auch Zuganker 13 auf, welche hier derart miteinander verbunden sind, dass sie eine zusammenhängende Verstärkung für das Dichtgewölbe bilden. Auch ist hier die gegen die Begrenzung 3 des Hohlraums gepresste Füllschicht 14 erkennbar. Diese Art der Verstärkung eignet sich für druckwasserhaltende wie druckwasserentlastete Dichtgewölbe gleichermassen.

Fig. 5 zeigt das druckwasserentlastete Dichtgewölbe 5 aus Fig. 4 mit der nach dem Ausführen des dritten Schrittes des erfindungsgemässen Verfahrens zwischen dem Dichtgewölbe 5 und der Hohlraumbegrenzung 3 im Felsgestein 2 angeordneten Füllschicht aus Felssplit 14. Als Füllmaterial kommen alle Materialien in Frage, welche sich nicht verdichten lassen und eine gute Wasserdurchlässigkeit auch in gepresstem Zustand aufweisen und geeignet sind, das Gewicht von sich eventuell von der Begrenzung 3 lösenden Felsstücken sowie Druckkräfte aus dem Gebirge aufzunehmen und in gleichmässiger Form auf das Dichtgewölbe 5 zu übertragen. Hierdurch wird sowohl eine sichere Ableitung und Druckentlastung des aus dem Felsgestein 2 austretenden Wassers langfristig sichergestellt als auch die Gefahr einer Verletzung des Dichtgewölbes 5 durch herabstürzendes Gestein vermindert. Der in Fig. 5 dargestellte erfindungsgemässe Tunnelbau weist ausserdem eine im Dichtgewölbe 5 angeordnete Innenschale 15 aus Beton auf. Die Aussenfläche der Innenschale 15 stösst direkt an dass Dichtgewölbe 5 an, welches bei deren Erstellung als äussere Einschalung und Rundumsicherung diente. In der hier dargestellten Situation übernimmt die Innenschale 15 nach der Aushärtung des diese bildenden Betons unter anderem die Tragfunktionen des Dichtgewölbes 5.

Wird das dargestellte Gewölbe 5 als druckwasserhaltendes Dichtgewölbe 5 konzipiert, z.B. gemäss Fig. 1b, so ist es vorgesehen, den Tunnelbau derartig auszugestalten, dass die Möglichkeit einer nachträglichen Verpressung des verfüllten Hohlraums zwischen Dichtgewölbe 5 und Hohlraumbegrenzung 3 mit einer Zementsuspension, mit Mörtel oder mit einer oder mehreren anderen dichtenden Substanzen vorhanden ist.

Fig. 6 zeigt einen Schnitt durch die Wand eines entsprechenden Tunnelbaus mit einem druckwasserhaltenden Dichtgewölbe 5 aus Kunststoffplatten 6, einer Innenschale 15 aus Beton und einer Füllung aus Splitt 14 zwischen Dichtgewölbe 5 und Hohlraumbegrenzung 3. Die Splitfüllung 14 wurde nachträglich mit einer Zementsuspension 17, welche von Tunnelinnenraum her durch einen oder mehrere am Dichtgewölbe 5 angeordnete und sich durch den Betoninnenmantel 15 hindurch erstreckende Verpressstutzen 18 in den Bereich zwischen Dichtgewölbe 5 und Ausbruchsbegrenzung 3 eingebracht wurde, verpresst, um etwaige Undichtigkeiten zu verschliessen und/oder die Tragfähigkeit des Tunnels in diesem Abschnitt zu erhöhen. Damit auf diese Weise, wie dargestellt, gezielt nur bestimmte Bereiche verpresst werden können, werden beim Einbringen des Füllmaterials 14 während der Erstellung des Tunnelbaus in regelmässigen Abständen Abschottungen 19 aus Spritzbeton oder aus anderen Materialien erstellt, welche den verfüllten Hohlraum zwischen Dichtgewölbe 5 und Hohlraumbegrenzung 3 in mehrere im wesentlichen voneinander getrennte verfüllte Teilhohlräume aufteilen.

## Patentansprüche

1. Verfahren zum Erstellen von abgedichteten unterirdischen Tunnelbauten, mit den Schritten:
a) Erzeugen eines unterirdischen Hohlraums (1);
b) Erstellen eines tragfähigen Dichtgewölbes (5) im unterirdischen Hohlraum (1) im wesentlichen beabstandet von den Begrenzungen (3) des Hohlraums (1) aus einem wasserundurchlässigen und zumindest teilweise flexiblen und im wesentlichen formstabilen Werkstoff, derart, dass zwischen den Begrenzungen (3) des Hohlraums (1) und dem Dichtgewölbe (5) ein Zwischenraum gebildet wird; und weiter **gekennzeichnet durch** den Schritt:
c) Verfüllen des Zwischenraumes mit einem druckbeständigen Füllmaterial (14) mit guter Wasserdurchlässigkeit.

2. Verfahren nach Anspruch 1, wobei das Füllmaterial (14) eine Schüttung aus losem Material, insbesondere aus Felssplit (14) oder Kies ist.

3. Verfahren nach einem der vorangehenden Ansprüche, wobei ein Dichtgewölbe (5) erstellt wird, welches in Umfangsrichtung und in Richtung der Längserstreckung des zu erstellenden Tunnelbaus geschlossen und dicht ist.

4. Verfahren nach einem der vorangehenden Ansprüche, wobei im Zwischenraum zwischen dem Dichtgewölbe (5) und den Begrenzungen (3) des Hohlraums (1) keine zusätzlichen tragfähigen Sicherungsgewölbe, insbesondere keine Tübbingelemente und/oder sich in die Bereiche der Seitenwände erstreckende Beton- oder Spritzbetongewölbe angeordnet werden.

5. Verfahren nach einem der vorangehenden Ansprüche, wobei im Anschluss an das Erstellen des Dichtgewölbes (5) im Innenraum dieses Gewölbes (5) eine Innenschale (15) erstellt wird, und insbesondere, wobei eine Innenschale (15) aus Beton im Innenraum des Dichtgewölbes (5) erstellt wird.

6. Verfahren nach Anspruch 5, wobei die Innenseite des Dichtgewölbes (5) als äussere Verschalung für das Giessen einer Innenschale (15) aus Beton verwendet wird.

7. Verfahren nach einem der Ansprüche 5 bis 6, wobei das Verfüllen des Zwischenraums zwischen Dichtgewölbe (5) und Hohlraumbegrenzung (3) vorgängig zum Erstellen der Innenschale (15) erfolgt.

8. Verfahren nach einem der vorangehenden Ansprüche, wobei das Dichtgewölbe (5) mit zusätzlichen, im wesentlichen punktuell und/oder linienförmig angreifenden Mitteln zur Verstärkung (11, 13, 16) versehen wird.

9. Verfahren nach Anspruch 8, wobei die Mittel zur Verstärkung aus im Innenraum des Dichtgewölbes (5) angebrachten Tragwerken, insbesondere aus Verstärkungsfachwerken, Verstärkungsringen, Verstärkungsbögen (11) und/oder aus Gitterwerken (16) gebildet werden, und insbesondere, wobei die Mittel zur Verstärkung Spreiz- und/oder Anhebemittel (12) umfassen.

10. Verfahren nach einem der Ansprüche 8 bis 9, wobei als Mittel zur Verstärkung Zuganker (13) in dem den Hohlraum (1) umgebenden Material (2) befestigt werden, mit denen das Dichtgewölbe (5) verbunden wird, und insbesondere, mit denen das Dichtgewölbe und/oder zu diesem gehörige und in dessen Innenraum angeordnete Mittel zur Verstärkung (11, 16) verbunden werden.

11. Verfahren nach einem der Ansprüche 8 bis 10, wobei im Anschluss an das Einbringen des Füllmaterials eine Verpressung desselben durch Bewegen des Dichtgewölbes (5) in Richtung auf die Begrenzung des Hohlraums (1) zu mit Hilfe der Mittel zur Verstärkung (11, 13, 16) vorgenommen wird, und insbesondere, das diese Verpressung durch Spreizung oder Anheben von im Dichtgewölbe (5) angeordneten Verstärkungsmitteln (11, 16) und/oder durch ein Anziehen von zwischen dem Dichtgewölbe (5) und der Begrenzung (3) des Hohlraums (1) angeordneten Zugankerelementen (13) vorgenommen wird.

12. Verfahren nach einem der vorangehenden Ansprüche, wobei das Dichtgewölbe (5) mit zusätzlichen Zuführungsmitteln (18), insbesondere mit Verpressstutzen (18), zum nachträglichen Zuführen von flüssigem bis pastösem Material vom Innenraum des mit diesem Dichtgewölbe (5) erstellten Tunnelbaus her in den Zwischenraum zwischen Dichtgewölbe (5) und den Begrenzungen (3) des Hohlraums (1) versehen wird.

13. Verfahren nach Anspruch 12, wobei das Füllmaterial (14) im Zwischenraum zwischen dem Dichtgewölbe (5) und den Begrenzungen (3) des Hohlraums (1) durch Zuführen eines flüssigen bis pastösen Materials, insbesondere durch Zuführen von Zementsuspension, Mörtel oder einer anderen dichtenden Substanz durch mindestens ein Zuführungsmittel (18) hindurch verpresst wird.

14. Verfahren nach einem der vorangehenden Ansprüche, wobei das Dichtgewölbe (5) aus einem mindestens teilweise durchscheinenden Werkstoff erstellt wird.

15. Verfahren nach einem der vorangehenden Ansprüche, wobei das Dichtgewölbe (5) aus einem Plattenwerkstoff (6, 6a, 6b, 6c) erstellt wird, insbesondere aus einem Plattenwerkstoff mit einer Plattendicke grösser 4 mm, insbesondere grösser 8 mm.

16. Verfahren nach Anspruch 15, wobei das Dichtgewölbe (5) aus einem Kunststoffplattenwerkstoff (6a, 6b, 6c) erstellt wird, insbesondere aus einem thermoplastischen Kunststoffplattenwerkstoff.

17. Verfahren nach Anspruch 16, wobei mehrere Kunststoffplatten (6a, 6b, 6c) zur Bildung des Dichtgewölbes (5) miteinander verschweisst werden, und insbesondere, wobei mehrere Kunststoffplatten (6, 6a, 6b, 6c) an ihren in Erstreckungsrichtung des Tunnelbaus orientierten und aneinander angrenzenden Begrenzungskanten zu Dichtgewölbebögen (5) verschweisst werden und wobei die in Erstreckungsrichtung des Tunnelbaus hintereinander angeordneten Dichtgewölbebogen (5) an ihren sich gegenüberliegenden Begrenzungskanten durch Steckverbindungen (9) miteinander verbunden werden, und insbesondere, wobei die Steckverbindungen verschweisst oder verklebt werden.

18. Verfahren nach einem der Ansprüche 15 bis 17, wobei zur Bildung des Dichtgewölbes (5) ein Plattenwerkstoff (6, 6a, 6b, 6c) verwendet wird, der auf seiner der Begrenzung (3) des Hohlraums (1) zugewandten Seite Abstandshalter aufweist, und insbesondere, der auf dieser Seite Abstandsstege (10) und/oder Abstandsstützen aufweist und insbesondere, der Abstandhalter aufweist, welche aus dem gleichen Material gebildet sind und einstückig mit diesem ausgebildet sind.

19. Verfahren nach einem der Ansprüche 1 bis 14, wobei das Dichtgewölbe (5) durch Extrusion des Werkstoffs im unterirdischen Hohlraum (1) erstellt wird.

20. Anwendung des Verfahrens nach einem der vorangehenden Ansprüche zur Erstellung eines drainierenden oder druckwasserhaltenden Tunnelbaus.

21. Drainierender oder druckwasserhaltender Tunnelbau, herstellbar mit dem Verfahren nach einem der Ansprüche 1 bis 19.

22. Unterirdischer abgedichteter Tunnelbau in einem Hohlraum in einem den Tunnelbau umgebenden Material, mit einem tragfähigen Dichtgewölbe (5) aus einem wasserundurchlässigen und zumindest teilweise flexiblen und im wesentlichen formstabilen Werkstoff, welches im wesentlichen beabstandet von den Begrenzungen des Hohlraum ist, wobei auf der Aussenseite des Dichtgewölbes (5) eine Schicht aus druckbeständigen Füllmaterial (14) mit guter Wasserdurchlässigkeit angeordnet ist.

23. Tunnelbau nach Anspruch 22, wobei das Füllmaterial (14) eine Schüttung aus losem Material, insbesondere aus Felssplit (14) oder Kies ist.

24. Tunnelbau nach einem der Ansprüche 22 bis 23, wobei das Dichtgewölbe mit Zugankern (13) in dem den Tunnelbau umgebenden Material (2) befestigt ist.

## Claims

1. Method for creating sealed subterranean tunnel constructions, comprising the steps:
a) producing a subterranean hollow space (1),
b) erecting a portative sealing vault (5) inside the subterranean hollow space (1), substantially at a distance from the borders (3) of the hollow space (1), of a water proof and at least partly flexible and essentially dimensionally stable material in such a manner that between the borders (3) of the hollow space (1) and the sealing vault (5), an interspace is formed; and further **characterised by** the step;
c) filling the interspace with a compression proof filling material (14) with an excellent water permeability.

2. Method according to claim 1, wherein the filling material (14) is a piling-up of a loose material, in particular of crushed rock (14) or gravel.

3. Method according to one of the preceding claims, wherein a sealing vault (5) is erected which is closed and sealed in the circumferencial direction and in the direction of the longitudinal extend of the tunnel construction to be erected.

4. Method according to one of the preceding claims, wherein, in the interspace between the sealing vault (5) and the borders (3) of the hollow space (1), no additional portative securing vaults, in particular no tubbing elements and/or concrete or shotcrete vaults extending into the areas of the side walls are arranged.

5. Method according to one of the preceding claims, wherein following the erecting of the sealing vault (5), an inner shell (15) is erected in the inner space of this vault (5), and in particular, wherein an inner shell (15) of concrete is erected in the inner space of the sealing vault (5).

6. Method according to claim 5, wherein the inner side of the sealing vault (5) is used as outer shuttering for the casting of an inner shell (15) of concrete.

7. Method according to one of the claims 5 to 6, wherein the filling of the interspace between the sealing vault (5) and the hollow space borders (3) is effected prior to the erecting of the inner shell (15).

8. Method according to one of the preceding claims, wherein the sealing vault (5) is equipped with means for reinforcement (11,13,16) which act on it substantially punctiformly and/or linearly.

9. Method according to claim 8, wherein the means for reinforcement are formed of supporting structures, in particular of reinforcement frameworks, reinforcement rings, reinforcement arches (11) and/or of lattice works (16) mounted in the inner space of the sealing vault (5), and in particular, wherein the means for reinforcement include spreading means and/or lifting means (12).

10. Method according to one of the claims 8 to 9, wherein, as reinforcement means, tie rods (13) are mounted in the material (2) surrounding the hollow space (1) to which the sealing vault (5) is connected, and in particular, to which the sealing vault and/or reinforcing means (11,16), which are belonging to same and are arranged in its inner space, are connected.

11. Method according to one of the claims 8 to 10, wherein following the filling of the filling material, a press compacting thereof is performed by a moving of the sealing vault (5) in direction towards the borders of the hollow space (1) by means of the reinforcement means (11,13,16), and in particular that this press compacting is performed by spreading or lifting of reinforcement means (11, 16) arranged in the sealing vault (5) and/or by tightening tie rod elements (13) present between the sealing vault (5) and the borders (3) of the hollow space (1).

12. Method according to one of the preceding claims, wherein the sealing vault (5) is equipped with additional feeding means (18), in particular with press compacting nozzles (18) for a subsequent feeding of a liquid to pasty material from the inner space of the tunnel construction formed with this sealing vault (5) into the interspace between sealing vault (5) and the borders (3) of the hollow space (1).

13. Method according to claim 12, wherein the filling material (14) is press compacted in the interspace between the sealing vault (5) and the borders (3) of the hollow space (1) by a feeding of a liquid to pasty material, in particular by a feeding of a cement suspension, mortar or another sealing substance through at least one feeding means (18).

14. Method according to one of the preceding claims, wherein the sealing vault (5) is erected of an at least partly translucent material.

15. Method according to one of the preceding claims, wherein the sealing vault (5) is erected of a slab material (6,6a,6b,6c), in particular of a slab material with a slab thickness bigger than 4 mm, in particular bigger than 8 mm.

16. Method according to claim 15, wherein the sealing vault (5) is erected of a plastic slab material (6a,6b,6c), in particular of a thermoplastic plastic slab material.

17. Method according to claim 16, wherein several plastic slabs (6a,6b,6c) are welded together for forming the sealing vault (5), and in particular, wherein several plastic slabs (6,6a,6b,6c) are, at their bordering edges which are oriented in the direction of extension of the tunnel construction and are adjoining to each other, welded together to sealing vault arches (5) and wherein the sealing vault arches (5) arranged one after another in the direction of the extension of the tunnel construction are interconnected at their bordering edges facing each other by plug-in connections (9), and in particular, wherein the plug-in connections are welded or glued.

18. Method according to one of the claims 15 to 17, wherein a slab material (6,6a,6b,6c) is used for forming the sealing vault (5), which features, at its side facing the borders (3) of the hollow space (1), spacers, and in particular, which has on this side spacer webs (10) and/or spacer supports, and in particular, which has spacers which are made of the same material and are made one-piece with same.

19. Method according to one of the claims 1 to 14, wherein the sealing vault (5) is formed by extrusion of the material in the subterranean hollow space (1).

20. Use of the method according to one of the preceding claims for the constructing of a draining or pressurised water retaining tunnel construction.

21. Draining or pressurised water retaining tunnel construction, producable by the method of one of the claims 1 to 19.

22. Subterranean, sealed tunnel construction in a hollow space in a material surrounding the tunnel construction, with a portative sealing vault (5) of a waterproof and at least partly flexible and substantially dimensionally stable material, which is substantially at a distance from the borders of the hollow space, wherein, at the outer side of the sealing vault (5), a layer of a compression proof filling material (14) with an excellent water permeability is arranged.

23. Tunnel construction according to claim 22, wherein the filling material (14) is a piling-up of a loose material, especially crushed rock (14) or gravel.

24. Tunnel construction according to one of the claims 22 to 23, wherein the sealing vault is mounted with tie-rods (13) in the material (2) surrounding the tunnel construction.

## Revendications

1. Procédé de construction de tunnels souterrains étanchéifiés, comprenant les étapes suivantes :
a) production d'un vide souterrain (1),
b) construction dans le vide souterrain (1), sensiblement à distance des limites (3) du vide (1), d'une voûte étanche portante (5) avec un matériau imperméable à l'eau et au moins partiellement flexible et de forme pratiquement stable, de façon telle qu'entre les limites (3) du vide (1) et la voûte étanche (5) soit formé un intervalle, et en outre **caractérisé par** l'étape suivante :
c) remplissage de l'intervalle d'une matière de remplissage (14) résistant à la pression et ayant une bonne perméabilité à l'eau.

2. Procédé selon la revendication 1, dans lequel la matière de remplissage (14) est un remblai de matière en vrac, en particulier de gravillon de roche (14) ou de gravier.

3. Procédé selon l'une des revendications précédentes, dans lequel est construite une voûte étanche (5) qui est fermée et étanche dans la direction circonférentielle et dans la direction de l'étendue longitudinale du tunnel à construire.

4. Procédé selon l'une des revendications précédentes, dans lequel dans l'intervalle entre la voûte étanche (5) et les limites (3) du creux (1) ne sont pas placés de voûtes de blindage portantes supplémentaires, en particulier d'éléments de tubage et/ou de voûtes en béton ou en béton projeté entrant dans les zones des parois latérales.

5. Procédé selon l'une des revendications précédentes, dans lequel, après la construction de la voûte étanche (5), à l'intérieur de cette voûte (5) est construite une paroi intérieure (15), et en particulier, dans lequel une paroi intérieure (15) en béton est construite à l'intérieur de la voûte étanche (5).

6. Procédé selon la revendication 5, dans lequel la face intérieure de la voûte étanche (5) est utilisée comme coffrage extérieur pour la coulée d'une paroi intérieure (15) en béton.

7. Procédé selon l'une des revendications 5 et 6, dans lequel le remplissage de l'intervalle entre la voûte étanche (5) et la limite (3) du vide a lieu prioritairement à la construction de la paroi intérieure (15).

8. Procédé selon l'une des revendications précédentes, dans lequel la voûte étanche (5) est pourvue de moyens supplémentaires de renfort (11, 13, 16) qui agissent sensiblement ponctuellement et/ou linéairement.

9. Procédé selon la revendication 8, dans lequel les moyens de renfort sont formés d'appareils porteurs montés à l'intérieur de la voûte étanche (5), en particulier de treillis de renfort, d'anneaux de renfort, de cintres de renfort (11) et/ou de treillages (16), et en particulier, dans lequel les moyens de renfort comprennent des moyens d'écartement et/ou des moyens de relèvement (12).

10. Procédé selon l'une des revendications 8 et 9, dans lequel, comme moyens de renfort, dans la matière (2) qui entoure le vide (1) sont fixés des tirants (13) auxquels la voûte étanche (5) est jointe, et en particulier, auxquels sont joints la voûte étanche et/ou des moyens de renfort (11, 16) appartenant à celle-ci et placés à l'intérieur de celle-ci.

11. Procédé selon l'une des revendications 8 à 10, dans lequel, après la mise en place de la matière de remplissage est effectuée une compression de celle-ci par mouvement de la voûte étanche (5) en direction de la limite du vide (1) à l'aide des moyens de renfort (11, 13, 16), et en particulier, cette compression est effectuée par écartement ou relèvement de moyens de renfort (11, 16) placés dans la voûte étanche (5) et/ou par serrage d'éléments tirants (13) placés entre la voûte étanche (5) et la limite (3) du vide (1).

12. Procédé selon l'une des revendications précédentes, dans lequel la voûte étanche (5) est pourvue de moyens supplémentaires d'amenée (18), en particulier de tubulures de compression (18), pour l'amenée ultérieure de matière liquide à pâteuse de l'intérieur du tunnel construit avec cette voûte étanche (5) dans l'intervalle entre la voûte étanche (5) et les limites (3) du vide (1).

13. Procédé selon la revendication 12, dans lequel la matière de remplissage (14) est comprimée dans l'intervalle entre la voûte étanche (5) et les limites (3) du vide (1) par amenée d'une matière liquide à pâteuse, en particulier par amenée de suspension de ciment, de mortier ou d'une autre substance étanchéifiante, par au moins un moyen d'amenée (18).

14. Procédé selon l'une des revendications précédentes, dans lequel la voûte étanche (5) est construite avec un matériau au moins partiellement translucide.

15. Procédé selon l'une des revendications précédentes, dans lequel la voûte étanche (5) est construite avec un matériau en plaques (6, 6a, 6b, 6c), en particulier avec un matériau en plaques qui ont une épaisseur supérieure à 4 mm, en particulier supérieure à 8 mm.

16. Procédé selon la revendication 15, dans lequel la voûte étanche (5) est construite avec un matériau en plaques de plastique (6a, 6b, 6c), en particulier avec un matériau en plaques de matière thermoplastique.

17. Procédé selon la revendication 16, dans lequel plusieurs plaques de plastique (6a, 6b, 6c) sont soudées entre elles pour la formation de la voûte étanche (5), et en particulier, dans lequel plusieurs plaques de plastique (6, 6a, 6b, 6c) sont soudées en des arcs de voûte étanche (5) sur leurs côtés limites orientés dans la direction dans laquelle s'étende le tunnel et contigus, et dans lequel les arcs de voûte étanche (5) placés les uns derrière les autres dans la direction dans laquelle s'étend le tunnel sont joints entre eux sur leurs côtés limites en regard par des emboîtements (9), et en particulier, dans lequel les emboîtements sont soudés ou collés.

18. Procédé selon l'une des revendications 15 à 18, dans lequel est utilisé pour la formation de la voûte étanche (5) un matériau en plaques (6, 6a, 6b, 6c) qui présente des écarteurs sur son côté dirigé vers la limite (3) du vide (1), et en particulier, présente sur ce côté des nervures écarteuses (10) et/ou des entretoises, et en particulier, présente des écarteurs qui sont de la même matière que lui et font corps avec lui.

19. Procédé selon l'une des revendications 1 à 14, dans lequel la voûte étanche (5) est construite par extrusion du matériau dans le vide souterrain (1).

20. Utilisation du procédé selon l'une des revendications précédentes pour la construction d'un tunnel drainant ou retenant l'eau souterraine.

21. Tunnel drainant ou retenant l'eau souterraine construit par le procédé d'une des revendications 1 à 19.

22. Tunnel souterrain étanchéifié dans un vide dans une matière entourant le tunnel, comportant une voûte étanche portante (5) constituée d'un matériau imperméable à l'eau et au moins partiellement flexible et de forme pratiquement stable qui est sensiblement espacé des limites du vide, sur le côté extérieur de la voûte étanche (5) étant placée une couche de matière de remplissage (14) résistant à la pression et ayant une bonne perméabilité à l'eau.

23. Tunnel selon la revendication 22, dans lequel la matière de remplissage (14) est un remblai de matière en vrac, en particulier de gravillon de roche (14) ou de gravier.

24. Tunnel selon l'une des revendications 22 et 23, dans lequel la voûte étanche est fixée par des tirants (13) dans la matière (2) qui entoure le tunnel.
